# EUROPÄISCHE PATENTANMELDUNG

(11) **EP 4 703 656 A1**
(43) Veröffentlichungstag der Anmeldung: **04.03.2026**
(21) Anmeldenummer: 25199260.8
(22) Anmeldetag: 01.09.2025
(51) Int. Cl.: F24H 9/00, F24D 19/00

(54) **HEIZKÖRPER UND VERFAHREN ZUM BETREIBEN EINES HEIZKÖRPERS**

(30) Priorität: 02.09.2024 DE 102024208312
(71) Anmelder: Kermi GmbH, 94447 Plattling (DE)
(72) Erfinder: Schuster, Matthias, 93128 Regenstauf (DE); Abertshauser, Dennis, 94469 Deggendorf (DE); Hofinger, Roland, 94469 Deggendorf (DE); Harrer, Robert, 94563 Otzing (DE); Reichert, Johannes, 94447 Plattling (DE); Weigl, Peter, 84028 Landshut (DE)
(74) Vertreter: Zucker, Volker

(57) **Zusammenfassung**

Die Erfindung betrifft einen Heizkörper (1), umfassend einen Wärmeübertrager (2), mit einer Stirnfläche (2-1) und einer rückseitigen Stirnfläche (2-2), welche durch eine Bauhöhe (H) und eine Baubreite (B) des Wärmeübertragers (2) definiert sind und durch eine Bautiefe (T) voneinander beabstandet sind, und ein Gebläse (3), wobei das Gebläse (3) derart in dem Heizkörper (1) angeordnet und dazu eingerichtet ist, einen Luftstrom (6) durch den Wärmeübertrager (2) hindurch zu erzeugen, wobei eine vom Luftstrom (6) angeströmte Stirnfläche (2-1,2-2) des Wärmeübertragers (2) schräg im Heizkörper (1) angeordnet ist, und wobei in einem Randbereich (10) der Stirnfläche (2-1) und/oder in einem Randbereich (10) der rückseitigen Stirnfläche (2-2) des Wärmeübertragers (2) ein Luftleitelement (11) angeordnet ist, welches ein Durchströmen durch den Randbereich (10) hindurch verhindert und einen den Randbereich (11) anströmenden Teil des Luftstroms (6) in den Wärmeübertrager (2) leitet. Ferner betrifft die Erfindung ein Verfahren zum Betreiben eines Heizkörpers (1).

## Beschreibung

Die Erfindung betrifft einen Heizkörper und ein Verfahren zum Betreiben eines Heizkörpers.

Der im Bereich Wärmeerzeuger seit längerem anhaltende Trend hin zu Wärmepumpen erfordert zunehmend, Heizkörper in Wohn- und Gewerbegebäuden zu verwenden, welche besonders bei niedrigen Vorlauftemperaturen effizient sind und einen geforderten Wärmebedarf decken können.

Neben Flächenheizungen werden hier in der Regel Fancoils oder sog. Wärmepumpenheizkörper verwendet. Beide Produkte ermöglichen eine Wandmontage ähnlich zu einem herkömmlichen Heizkörper. Durch die in diesen Geräten verbauten Gebläse, insbesondere Lüfter, kann die Konvektion innerhalb des Wärmeübertragers erhöht und somit eine Leistung bei niedrigen Betriebstemperaturen erhöht werden.

Das Gebläse, insbesondere die Lüfter, lassen sich über einen Drehzahlbereich betreiben. Das Gebläse wird im Betrieb nicht bei einer konstanten Drehzahl betrieben, sondern eine Regelung kann das Gebläse, insbesondere die Lüfter, in dem Drehzahlbereich regeln, sodass eine eingestellte Solltemperatur möglichst gut erreicht wird. Für das Gebläse, insbesondere die Lüfter, gilt hierbei, dass ein emittierter Schall und somit eine Geräuschentwicklung mit zunehmender Drehzahl ansteigen.

Ein Wärmepumpenheizkörper ist beispielsweise aus der EP 1 462 748 A1 bekannt. Der Wärmepumpenheizkörper besteht dort aus einem in einem offenen Gehäuse vorgesehenen Wärmetauscher, der im Wesentlichen aus einem oder mehreren Rohren besteht, auf denen eine oder mehrere Reihen von Lamellen in gegenseitigen Abständen voneinander vorgesehen sind, wobei der Abstand zwischen den Lamellen mindestens drei Millimeter beträgt, und wobei über dem Wärmetauscher mindestens ein Ventilator vorgesehen ist, der Luft durch den Wärmetauscher saugt.

Der Erfindung liegt die Aufgabe zu Grunde, einen Heizkörper und ein Verfahren zum Betreiben eines Heizkörpers, insbesondere im Hinblick auf eine Leistung, zu verbessern.

Die Aufgabe wird erfindungsgemäß durch einen Heizkörper mit den Merkmalen des Patentanspruchs 1 und ein Verfahren mit den Merkmalen des Patentanspruchs 8 gelöst. Vorteilhafte Ausgestaltungen der Erfindung ergeben sich aus den Unteransprüchen.

Insbesondere wird ein Heizkörper geschaffen, umfassend einen Wärmeübertrager, mit einer Stirnfläche und einer rückseitigen Stirnfläche, welche durch eine Bauhöhe und eine Baubreite des Wärmeübertragers definiert sind und durch eine Bautiefe voneinander beabstandet sind, und ein Gebläse, wobei das Gebläse derart in dem Heizkörper angeordnet und dazu eingerichtet ist, einen Luftstrom durch den Wärmeübertrager hindurch zu erzeugen, wobei eine vom Luftstrom angeströmte Stirnfläche des Wärmeübertragers schräg im Heizkörper angeordnet ist, und wobei in einem Randbereich der Stirnfläche und/oder in einem Randbereich der rückseitigen Stirnfläche des Wärmeübertragers (jeweils) ein Luftleitelement angeordnet ist, welches ein Durchströmen durch den (jeweiligen) Randbereich hindurch verhindert und einen den Randbereich anströmenden Teil des Luftstroms in den Wärmeübertrager leitet.

Ferner wird insbesondere ein Verfahren zum Betreiben eines Heizkörpers zur Verfügung gestellt, wobei mittels eines Gebläses ein Luftstrom durch einen Wärmeübertrager, mit einer Stirnfläche und einer rückseitigen Stirnfläche, welche durch eine Bauhöhe und eine Baubreite des Wärmeübertragers definiert sind und durch eine Bautiefe voneinander beabstandet sind, hindurch erzeugt wird, wobei eine Stirnfläche des Wärmeübertragers vom Luftstrom schräg angeströmt wird, wobei in einem Randbereich der Stirnfläche und/oder in einem Randbereich der rückseitigen Stirnfläche des Wärmeübertragers (jeweils) mittels eines Luftleitelements ein Durchströmen durch den (jeweiligen) Randbereich hindurch verhindert wird und ein den Randbereich anströmender Teil des Luftstroms in den Wärmeübertrager geleitet wird.

Der vorgeschlagene Heizkörper und das vorgeschlagene Verfahren ermöglichen es, eine Leistung des Heizkörpers sowohl im Heizbetrieb als auch im Kühlbetrieb zu verbessern. Insbesondere können bei gleicher Drehzahl und somit gleicher Schallemission des Gebläses im Heizbetrieb eine Heizleistung und im Kühlbetrieb eine Kühlleistung erhöht werden. Der Heizkörper und das Verfahren ermöglichen es insbesondere, den Wärmeübertrager gleichmäßig mit dem Luftstrom anzuströmen, sodass ein Luftvolumenstrom zur Wärmeübertragung möglichst optimal ausgenutzt wird.

Bei dem Heizkörper ist vorgesehen, dass der Wärmeübertrager derart in dem Heizkörper angeordnet ist, dass eine vom Luftstrom angeströmte Stirnfläche des Wärmeübertragers schräg im Heizkörper angeordnet ist. Anders ausgedrückt: eine von dem Gebläse zu einem Zeitpunkt ausgehende Luft trifft zu unterschiedlichen Zeitpunkten auf unterschiedliche Teile der Stirnfläche. Die Stirnflächen des Wärmetauschers sind insbesondere jeweils in einem spitzen Winkel zur Heizkörpervorderseite bzw. Heizkörperrückseite angeordnet. Durch die schräg gestellten Stirnflächen bzw. den schräg gestellten Wärmetauscher kann bei einer verringerten Tiefe des Heizkörpers eine Fläche, durch die Luft hindurch strömt, vergrößert werden. Insbesondere erlaubt der schräg gestellte Wärmetauscher das Verwenden eines Heizkörpers mit herkömmlichen Abmessungen, das heißt, insbesondere mit einer Bautiefe, die im Bereich von Bautiefen von herkömmlichen Heizkörpern liegt. Hierdurch kann bei regulärer Bautiefe eine Leistung gesteigert werden.

Es ist weiter vorgesehen, dass in einem Randbereich der Stirnfläche und/oder in einem Randbereich der rückseitigen Stirnfläche des Wärmeübertragers (jeweils) ein Luftleitelement angeordnet ist. Die Randbereiche liegen insbesondere an unterschiedlichen Stirnflächen. Die Randbereiche liegen mit Bezug auf die Dimension Bauhöhe insbesondere an unterschiedlichen Enden der Stirnflächen. Die Randbereiche liegen insbesondere in durch die Stirnflächen und die Bautiefe definierten Eckbereichen des Wärmetauschers. Das (jeweilige) Luftleitelement verhindert ein Durchströmen durch den (jeweiligen) Randbereich hindurch und leitet einen den Randbereich anströmenden Teil des Luftstroms in den Wärmeübertrager. Dem liegt der Gedanke zugrunde, dass es aufgrund der schräg gestellten Stirnflächen bzw. aufgrund des schräg gestellten Wärmetauschers in den Randbereichen Abschnitte (bzw. Eckbereiche) gibt, in denen ein Teil des Luftstroms an dem Wärmetauscher vorbeiströmt, ohne dass ein Wärmeaustausch stattfindet, oder in denen die Luft nur eine verringerte Länge durch den Wärmetauscher hindurch strömt, sodass ein Wärmeaustausch gegenüber anderen Abschnitten abseits der Randbereiche verringert ist. Beim vorbeiströmenden Teil des Luftstroms liegt ein Druckverlust nahezu bei Null, es findet überhaupt keine Wechselwirkung mit dem Wärmetauscher statt, sodass dieser Teil ungenutzt bleibt. Bei dem Teil mit verringerter Länge ist ein Druckverlust gegenüber einem Druckverlust des restlichen Volumenstroms, der außerhalb der Randbereiche (d.h. insbesondere mittig) durch den Wärmetauscher strömt, verringert, sodass ebenfalls keine optimale Wärmeübertragung erfolgt. Mit Hilfe des Luftleitelements bzw. der Luftleitelemente kann dieser Teil in den Wärmetauscher hineingeleitet werden, sodass ein Wärmeaustausch auch für diesen Teil größer ist und somit eine Leistung des Heizkörpers gesteigert werden kann.

Das in dem Randbereich der Stirnfläche angeordnete Luftleitelement und/oder das in dem Randbereich der rückseitigen Stirnfläche des Wärmeübertragers angeordnete Luftleitelement ist insbesondere direkt und/oder unmittelbar an der Stirnseite bzw. der rückseitigen Stirnseite an dem Wärmeübertrager angeordnet. Mit anderen Worten liegt das jeweilige Luftleitelement unmittelbar an der jeweiligen Stirnseite an dem Wärmeübertrager an. Insbesondere befindet sich das Luftleitleitelement auf der jeweiligen Stirnseite im mechanischen Kontakt mit der Stirnseite bzw. mit dem Wärmeübertrager. Auf der jeweiligen Stirnseite kann das Luftleitelement beispielsweise mittels einer Schweißverbindung, Klebeverbindung und/oder einer Steck-, Klemm- und/oder Rastverbindung mit dem Wärmeübertrager mechanisch verbunden sein. An den jeweiligen Orten der Luftleitbleche, das heißt, in den jeweiligen Randbereichen auf den Stirnseiten, werden hierdurch insbesondere ein Lufteintritt und ein Luftaustritt in bzw. aus dem Wärmeübertrager verhindert.

Insbesondere ist vorgesehen, dass in einem Randbereich der Stirnfläche und in einem Randbereich der rückseitigen Stirnfläche des Wärmeübertragers jeweils ein Luftleitelement angeordnet ist.

Der Wärmeübertrager umfasst insbesondere ein Register oder mindestens ein Konvektionsblech. Das Register umfasst beispielsweise eine oder mehrere Rohrleitungen, durch die ein Wärme- oder Kühlmedium hindurch geleitet wird. An dieser oder diesen Rohrleitungen sind beispielsweise flächenförmige Lamellen angeordnet, an denen Luft entlanggeleitet wird und an denen ein Wärmeaustausch in Richtung der Luft (Heizbetrieb) oder in Richtung der Lamellen (Kühlbetrieb) erfolgt. Das mindestens eine Konvektionsblech ist beispielsweise an einer Heizplatte angeordnet. An dem mindestens einen Konvektionsblech wird Luft entlanggeleitet und es erfolgt ein Wärmeaustausch in Richtung der Luft (Heizbetrieb) oder in Richtung des mindestens einen Konvektionsbleches (Kühlbetrieb).

Das Gebläse ist insbesondere dazu eingerichtet, einen Luftstrom zu erzeugen. Hierzu wird dem Gebläse insbesondere eine elektrische Versorgungsspannung bereitgestellt.

Das Gebläse kann beispielsweise einen oder mehrere Lüfter umfassen. Ein Lüfter kann beispielsweise ein Axiallüfter, ein Querstromlüfter oder ein Radiallüfter (Radialventilator) sein. Das Gebläse, insbesondere eine Drehzahl des Gebläses, wird insbesondere von einer Steuereinrichtung angesteuert und/oder geregelt. Das Gebläse ist insbesondere unterhalb des Wärmeübertragers, insbesondere in einem vorgegebenen Abstand unterhalb des Wärmeübertragers, angeordnet. Grundsätzlich kann das Gebläse aber auch oberhalb des Wärmeübertragers angeordnet sein.

Der Heizkörper ist insbesondere ein Gebläsekonvektor. Der Heizkörper ist insbesondere ein gebläseunterstützter Wärmetauscher. Der Heizkörper ermöglicht insbesondere einen Heizbetrieb und einen Kühlbetrieb. Der Heizkörper ist insbesondere bodennah an einer Wand montiert. Der Heizkörper ist insbesondere ein Wärmepumpenheizkörper. Der Heizkörper kann ferner auch eine Steuereinrichtung und/oder eine Bedieneinrichtung umfassen. Die Steuereinrichtung ist insbesondere dazu eingerichtet, je nach Betriebszustand (Heizbetrieb oder Kühlbetrieb) den Heizkörper derart anzusteuern, dass eine Strömungsrichtung des Luftstroms jeweils dem Betriebszustand entspricht. Die Steuereinrichtung fragt hierzu beispielsweise einen Betriebszustand ab und/oder erhält einen solchen Betriebszustand übermittelt und erzeugt hierzu beispielsweise entsprechende Steuersignale. Ferner kann der Heizkörper eine Schnittstelle zur Fernsteuerung und/oder zur Anbindung an ein Gebäudeleitsystem umfassen.

Weiter umfasst der Heizkörper insbesondere auch ein (Heizkörper-)Gehäuse. Das Gehäuse umfasst insbesondere eine Vorderseite (Gehäusevorderwand), eine Rückseite (Gehäuserückwand), eine (insbesondere zumindest teilweise offene) Oberseite und eine (zumindest teilweise offene) Unterseite sowie eine rechte Seite und eine linke Seite (Seitenwände).

In einer Ausführungsform ist vorgesehen, dass die Bauhöhe des Wärmeübertragers größer ist als die Bautiefe des Wärmeübertragers. Hierdurch kann eine Leistung bei der Wärmeübertragung verbessert werden.

In einer Ausführungsform ist vorgesehen, dass die Bauhöhe mindestens dreimal so groß ist wie die Bautiefe. Hierdurch kann die Leistung weiter gesteigert werden. Insbesondere kann vorgesehen sein, dass die Bauhöhe mindestens fünfmal so groß ist wie die Bautiefe.

In einer Ausführungsform ist vorgesehen, dass eine Größe und/oder eine Anordnung der Luftleitelemente mit Bezug auf eine entgegengerichtete Strömungsrichtung durch den Wärmeübertrager hindurch symmetrisch ist. Hierdurch kann beim Umkehren einer Strömungsrichtung jeweils die gleiche Leistungssteigerung erzielt werden. Ein Umkehren der Strömungsrichtung kann insbesondere vorgesehen sein, wenn bei einem an der Wand montierten Heizkörper von einem Heizbetrieb zu einem Kühlbetrieb gewechselt wird.

In einer Ausführungsform ist vorgesehen, dass eine am Wärmeübertrager beim Leiten der Luft wirksame Länge der Luftleitelemente der Bautiefe des Wärmeübertragers entspricht. Hierdurch kann die Leistungssteigerung maximiert werden. Dem liegt der Gedanke zugrunde, dass eine Größe von Abschnitten in Richtung der Bauhöhe, in denen der Teil des Luftstroms (ohne Luftleitelemente) an dem Wärmetauscher vorbei oder zumindest über eine verringerte Länge durch diesen hindurch strömt, durch die Bautiefe bestimmt wird. Diese Abschnitte haben hierbei in Richtung der Bauhöhe insbesondere eine wirksame Länge, die der der Bautiefe entspricht. Dadurch, dass die wirksame Länge der Luftleitelemente genauso lang gewählt wird wie die Bautiefe, kann ein Durchströmen dieser Abschnitte effektiv verhindert werden und der Luftstrom wird in diesen Abschnitten in den Wärmetauscher geleitet.

In einer Ausführungsform ist vorgesehen, dass das Luftleitelement in einem Querschnitt zumindest zwei Seiten eines Dreiecks ausbildet, wobei eine mit einer der Seiten zusammenfallende Fläche des Luftleitelements an dem Wärmeübertrager angeordnet ist. Hierdurch kann ein für beide Strömungsrichtungen geeignetes Luftleitelement geschaffen werden. Insbesondere verhindert eine der zwei Seiten das Hindurchströmen durch den Randbereich und zwingt den Luftstrom, in dem Wärmetauscher zu bleiben, während die andere der zwei Seiten dies für einen Luftstrom aus der anderen Strömungsrichtung (d.h. bei umgekehrter Strömungsrichtung) erreicht. Mittels der anderen der zwei Seiten kann ferner insbesondere eine Wirbelbildung hinter dem Luftleitelement (d.h. in einem ansonsten vorhandenen Zwischenraum hinter dem Wärmetauscher und dem Luftleitelement) verhindert werden, wodurch eine negative Geräuschentwicklung verhindert werden kann.

In einer Ausführungsform ist vorgesehen, dass das Luftleitelement als zumindest teilweise am Wärmeübertrager anliegendes Luftleitblech ausgebildet ist. Dies erlaubt eine einfache und materialsparende Herstellung des Luftleitelements, beispielsweise im Wege des Stanzens. Es kann hierbei vorgesehen sein, dass die Luftleitbleche an Stirnflächen des Wärmeübertragers anliegen. Ferner kann auch vorgesehen sein, dass die Luftleitbleche an (oberen und unteren) Endflächen (definiert durch eine Bautiefe x eine Baulänge) des Wärmeübertragers anliegen. Hierbei können diese Luftleitbleche im Querschnitt ebenfalls zumindest zwei Seiten eines Dreiecks ausbilden, wie dies voranstehend beschrieben wurde. Die Luftleitbleche können jedoch alternativ im Querschnitt beispielsweise auch eine Tropfenform (zweidimensionale Freiform) aufweisen.

Weitere Merkmale zur Ausgestaltung des Verfahrens ergeben sich aus der Beschreibung von Ausgestaltungen des Heizkörpers. Die Vorteile des Verfahrens sind hierbei jeweils die gleichen wie bei den Ausgestaltungen des Heizkörpers.

Nachfolgend wird die Erfindung anhand bevorzugter Ausführungsbeispiele unter Bezugnahme auf die Figuren näher erläutert. Hierbei zeigen:
- Fig. 1a: eine schematische Darstellung zur Verdeutlichung einer Ausführungsform des Heizkörpers (insbesondere im Heizbetrieb);
- Fig. 1b: eine schematische Darstellung zur Verdeutlichung einer Ausführungsform des Heizkörpers (insbesondere im Kühlbetrieb);
- Fig. 2: eine schematische Darstellung von Ausführungsformen des Heizkörpers;
- Fig. 3a: eine schematische Darstellung zur Verdeutlichung der Erfindung;
- Fig. 3b: eine schematische Darstellung zur Verdeutlichung der Erfindung;
- Fig. 4: ein schematisches Diagramm zur Verdeutlichung des Effektes, den die Luftleitelemente in den Randbereichen haben.

Die Figuren 1a und 1b zeigen schematische Darstellungen eines grundsätzlichen Aufbaus einer Ausführungsform des Heizkörpers 1. Der Heizkörper 1 umfasst einen Wärmeübertrager 2 und ein Gebläse 3. Der Wärmeübertrager 2 umfasst im gezeigten Beispiel ein Register, umfassend eine Rohrleitung 4, an der von dieser abstehende Lamellen 5 angeordnet sind. Durch die Rohrleitung 4 wird ein Heiz- oder Kühlmedium geleitet. Alternativ kann der Wärmeübertrager 2 auch Konvektionsbleche umfassen, die an einer Heizplatte angeordnet sind. Das Gebläse 3 ist derart in dem Heizkörper 1 angeordnet und dazu eingerichtet, einen Luftstrom 6 durch den Wärmeübertrager 2 hindurch zu erzeugen. Der Luftstrom 6 weist hierbei eine Strömungsrichtung 7 auf und wird an den Lamellen 5 vorbeigeführt, wobei eine Temperatur T1 der Luft sich auf eine Temperatur T2 ändert. Der Heizkörper 1 kann insbesondere ein Wärmepumpenheizkörper sein.

Der Heizkörper 1 ist insbesondere dazu eingerichtet, dass die Strömungsrichtung 7 des vom Gebläse 3 erzeugten Luftstroms 6 beim Kühlbetrieb einer Strömungsrichtung 7 beim Heizbetrieb entgegengerichtet ist. Der Heizkörper 1 kann hierzu eine Steuereinrichtung 8 aufweisen, welche dazu einrichtet ist, das Gebläse 3 derart anzusteuern und/oder zu regeln, dass die Strömungsrichtung 8 des vom Gebläse 3 erzeugten Luftstroms 6 beim Kühlbetrieb der Strömungsrichtung 7 beim Heizbetrieb entgegengerichtet ist.

Die entgegengerichteten Strömungsrichtungen 7 sind in der Fig. 1a (insbesondere Heizbetrieb) und Fig. 1b (insbesondere Kühlbetrieb) gezeigt.

Es kann vorgesehen sein, dass die Strömungsrichtung 7 beim Heizbetrieb (Fig. 1a, T1<T2) von unten nach oben und die Strömungsrichtung 7 beim Kühlbetrieb (Fig. 1b, T1>T2) von oben nach unten gerichtet ist.

Es kann vorgesehen sein, dass das Gebläse 3 Axiallüfter umfasst, wobei der Heizkörper 1 dazu eingerichtet ist, zum Umkehren der Strömungsrichtung 7 eine Drehrichtung von Rotoren der Axiallüfter zu ändern. Dies ist in den Figuren 1a und 1b schematisch verdeutlicht. Eine Drehrichtung der Rotoren der Axiallüfter ist in der Fig. 1a (insbesondere Heizbetrieb) entgegengerichtet zu der Drehrichtung der Rotoren der Axiallüfter in der Fig. 1b (insbesondere Kühlbetrieb). Insbesondere ist eine Ansteuerung der Axiallüfter durch die Steuereinrichtung 8 derart, dass die Drehrichtung entgegengerichtet ist. Beispielsweise kann hierzu eine Polarität einer Betriebsspannung der Axiallüfter geändert werden. Beispielhaft kann das Gebläse 3 mehrere Axiallüfter aufweisen, beispielsweise fünf oder sechs, es können grundsätzlich jedoch auch mehr oder weniger Axiallüfter sein.

Die Fig. 2 zeigt eine Seitenansicht bzw. einen Querschnitt durch eine Ausführungsform des Heizkörpers 1. Der Heizkörper 1 ist grundsätzlich wie der in den Figuren 1a und 1b gezeigte Heizkörper 1 ausgebildet, gleiche Bezugszeichen bezeichnen gleiche Merkmale und Begriffe. Der Wärmeübertrager 2 umfasst in der gezeigten Ausführungsform eine Vielzahl von Rohren 4. Der Wärmeübertrager 2 weist eine Stirnfläche 2-1 und eine rückseitige Stirnfläche 2-2 auf, welche durch eine Bauhöhe H und eine Baubreite B (diese verläuft senkrecht in der Papier- oder Bildschirmebene) des Wärmeübertragers 2 definiert sind und durch eine Bautiefe T voneinander beabstandet sind. Es ist vorgesehen, dass die vom Luftstrom 6 angeströmte Stirnfläche 2-1, 2-2 des Wärmeübertragers 2 schräg im Heizkörper 1 angeordnet ist. Dies trifft insbesondere auch bei Umkehr der Strömungsrichtung 7 zu.

Es ist ferner vorgesehen, dass in einem Randbereich 10 der Stirnfläche 2-1 und/oder in einem Randbereich 10 der rückseitigen Stirnfläche 2-2 des Wärmeübertragers 2 (jeweils) ein Luftleitelement 11 angeordnet ist, welches ein Durchströmen durch den Randbereich 10 hindurch verhindert und einen den Randbereich 10 anströmenden Teil des Luftstroms 6 in den Wärmeübertrager 2 leitet. Insbesondere ist vorgesehen, dass in einem Randbereich 10 der Stirnfläche 2-1 und in einem Randbereich 10 der rückseitigen Stirnfläche 2-2 des Wärmeübertragers 2 jeweils ein Luftleitelement 11 angeordnet ist. Die Randbereiche 10 sind insbesondere mit Bezug auf die Bauhöhe H definiert, das heißt, die Randbereiche 10 liegen an den extremalen Enden der Dimension Bauhöhe H. Insbesondere befinden sich die Randbereiche 10 in den Abschnitten bzw. Enden des Wärmeübertragers 2, wo sich dieser in der Nähe einer Vorderseite und einer Rückseite des Heizkörpers 1 befindet. In der gezeigten Ausführungsform, bei der der Heizkörper 1 insbesondere an einer Wand montiert ist, liegt einer der Randbereiche 10 an einem oberen Ende der Stirnfläche 2-1 und der andere der Randbereiche 10 an einem unteren Ende der rückseitigen Stirnfläche 2-2. Die Luftleitelemente 11 liegen hierbei insbesondere unmittelbar bzw. direkt an dem Wärmeübertrager 2 an. Insbesondere befinden sich die Luftleitelemente 11 in mechanischem Kontakt mit dem Wärmeübertrager 2.

Durch die Luftleitelemente 11 kann in den Randbereichen 10 eine Wärmeübertragung zwischen dem Wärmeübertrager 2 und der Luft des Luftstroms 6 (Heizbetrieb) bzw. zwischen der Luft des Luftstroms 6 und dem Wärmeübertrager 2 (Kühlbetrieb) verbessert werden, wodurch eine Leistung erhöht werden kann. Die Funktionsweise der Luftleitelemente 11 in den Randbereichen 10 ist schematisch anhand der Figuren 3a und 3b verdeutlicht. Die Fig. 3a zeigt hierbei den Fall, in dem keinerlei Luftleitelemente 11 in den Randbereichen 10 vorhanden sind. Der Teil des Luftstroms 6, der in den Randbereichen 10 auf den Wärmeübertrager 2 trifft, strömt entweder an diesem vorbei oder legt nur einen gegenüber dem Rest des Luftstroms 6 verkürzten Weg durch den Wärmeübertrager 2 zurück. Mit anderen Worten: In den Randbereichen 10 ist ein Druckverlust aufgrund des Wärmeübertragers 2 (im Beispiel ein Register) sehr gering oder liegt sogar nahezu bei Null, dieser Teil des Luftstroms 6 wird also für eine Wärmeübertragung überhaupt nicht oder zumindest nicht optimal genutzt. Im Gegensatz hierzu zeigt die Fig. 3b bei ansonsten gleichen Bedingungen die Situation mit den Luftleitelementen 11 in den Randbereichen 10. Durch die Luftleitelemente 11 wird der Teil des Luftstroms 6, der auf den Randbereich 10 trifft, am Durchströmen des Randbereichs 10 gehindert und in den Wärmetauscher 2 geleitet. Hierdurch muss dieser Teil einen längeren Weg durch den Wärmetauscher 2 zurücklegen, wodurch eine Wärmeübertragung verbessert ist und in der Folge eine Leistung beim Heizen oder Kühlen erhöht ist.

Die Fig. 4 zeigt ein schematisches Diagramm zur Verdeutlichung des Effektes, den die Luftleitelemente in den Randbereichen haben. Gezeigt ist auf der Ordinate (y-Achse) eine normierte Heizleistung (in relativen Einheiten) und auf der Abszisse (x-Achse) eine normierte Lüfterdrehzahl (in relativen Einheiten) von Axiallüftern des Gebläses. Die untere Kurve 20 zeigt hierbei erfasste Messwerte ohne Luftleitelemente, die obere Kurve 21 hingegen bei ansonsten gleichen Bedingungen erfasste Messwerte mit Luftleitelementen. Es ist deutlich zu erkennen, dass die Heizleistung bei gleicher Lüfterdrehzahl durch die Luftleitelemente im unteren Drehzahlbereich um etwa 35 % und im oberen Drehzahlbereich um etwa 26 % gesteigert ist. Da mit der Lüfterdrehzahl auch der emittierte Schall bzw. eine Geräuschentwicklung ansteigt, kann somit bei gleicher Lüfterdrehzahl und gleicher Schallemission bzw. Geräuschentwicklung eine größere Heizleistung erzielt werden. Ferner kann die gleiche Heizleistung mit einer geringeren Lüfterdrehzahl und somit mit einer geringeren Schallemission bzw. Geräuschentwicklung erreicht werden.

Es ist insbesondere vorgesehen, dass die Bauhöhe H des Wärmeübertragers 2 größer ist als die Bautiefe T des Wärmeübertragers 2.

Es ist hierbei insbesondere vorgesehen, dass die Bauhöhe H mindestens dreimal so groß ist wie die Bautiefe T. Insbesondere ist die Bauhöhe H mindestens fünfmal so groß wie die Bautiefe T. Hierdurch kann eine besonders effektive Wärmeübertragung erfolgen.

Es kann vorgesehen sein, dass eine Größe und/oder eine Anordnung der Luftleitelemente 11 mit Bezug auf eine entgegengerichtete Strömungsrichtung 7 durch den Wärmeübertrager 2 hindurch symmetrisch ist. Diese Ausführungsform ist schematisch in der Fig. 2 gezeigt. In Bezug auf eine Änderung der Strömungsrichtung 7 (im Beispiel entweder von unten nach oben oder von oben nach unten) ist die Größe und/oder die Anordnung der Luftleitelemente 11 symmetrisch. Anders ausgedrückt: der Luftstrom 6 trifft aus beiden Strömungsrichtungen 7 auf die gleiche Größe und/oder Anordnung der Luftleitelemente 11.

Es kann vorgesehen sein, dass eine am Wärmeübertrager 2 beim Leiten der Luft wirksame Länge L der Luftleitelemente 11 der Bautiefe T des Wärmeübertragers 2 entspricht. In dem in der Fig. 2 gezeigten Beispiel ist dann L = T. Es hat sich insbesondere gezeigt, dass dies mit der größten Leistungssteigerung einhergeht. Insbesondere führt dies zu einer optimalen Durchströmung in den Randbereichen 10 und somit zu einer optimalen Wärmeübertragung in den Randbereichen 10.

Es kann vorgesehen sein, dass das Luftleitelement 11 in einem Querschnitt zumindest zwei Seiten eines Dreiecks ausbildet, wobei eine mit einer der Seiten zusammenfallende Fläche des Luftleitelements 11 an dem Wärmeübertrager 2 angeordnet ist. Diese Ausführungsform ist in dem in der Fig. 2 gezeigten Beispiel gezeigt. Die eine Seite der zwei Seiten des Dreiecks ist hierbei an dem Wärmetauscher 2 angeordnet. Beispielsweise steht das Luftleitelement 11 an dieser Seite mit dem Wärmetauscher 2, insbesondere mit den Lamellen 5 des Wärmetauschers 2, in Kontakt. Die andere der zwei Seiten des Dreiecks erstreckt sich insbesondere in einem spitzen Winkel weg von dem Wärmetauscher 2 in eine Richtung, die vom jeweiligen Randbereich 10 weg weist. Die andere Seite erstreckt sich hierbei insbesondere bis zu einer Gehäusevorderwand bzw. Gehäuserückwand des Heizkörpers 1. Die andere Seite sorgt insbesondere dafür, dass der auf den Randbereich 10 treffende Teil des Luftstroms 6 (bei entsprechender Strömungsrichtung 7) in den Wärmetauscher 2 geleitet wird. Die zwei Seiten sind insbesondere Schenkel eines gleichschenkeligen Dreiecks, wobei der Winkel zwischen den Schenkeln insbesondere ein stumpfer Winkel ist. Ist alpha der (spitze) Winkel zwischen der einen, an dem Wärmetauscher 2 angeordneten, Seite des Dreieckes und einer Vorderseite (Gehäusevorderwand) bzw. der Rückseite (Gehäuserückwand) des Heizkörpers 1, so hat der stumpfe Winkel insbesondere einen Wert von 180° - 2 x alpha. Die dritte Seite des Dreiecks verläuft insbesondere parallel zu einer Vorderseite (Gehäusevorderwand) bzw. einer Rückseite (Gehäuserückwand) des Heizkörpers 1. Die dritte Seite des Dreiecks muss hierbei nicht vorhanden sein, sondern dient hier nur zur Verdeutlichung bzw. Beschreibung der Ausführungsform der Luftleitelemente 11.

Es kann vorgesehen sein, dass das Luftleitelement 11 als zumindest teilweise am Wärmeübertrager 2 anliegendes Luftleitblech 12 ausgebildet ist. Das Luftleitblech 12 kann beispielsweise die voranstehend beschriebenen zwei Seiten, insbesondere die zwei Schenkel, des Dreiecks ausbilden. Das Luftleitblech 12 kann an dem Wärmetauscher 2 befestigt sein. Alternativ oder zusätzlich kann das Luftleitblech 12 auch an einem Gehäuse des Heizkörpers 1 befestigt sein.

### Bezugszeichenliste

- 1: Heizkörper
- 2: Wärmeübertrager
- 2-1: Stirnfläche
- 2-2: rückseitige Stirnfläche
- 3: Gebläse
- 4: Rohrleitung
- 5: Lamelle
- 6: Luftstrom
- 7: Strömungsrichtung
- 8: Steuereinrichtung
- 10: Randbereich
- 11: Luftleitelement
- 12: Luftleitblech
- B: Baubreite
- H: Bauhöhe
- L: wirksame Länge
- T: Bautiefe
- T1: Temperatur
- T2: Temperatur

## Patentansprüche

1. Heizkörper (1), umfassend:
einen Wärmeübertrager (2), mit einer Stirnfläche (2-1) und einer rückseitigen Stirnfläche (2-2), welche durch eine Bauhöhe (H) und eine Baubreite (B) des Wärmeübertragers (2) definiert sind und durch eine Bautiefe (T) voneinander beabstandet sind, und
ein Gebläse (3), wobei das Gebläse (3) derart in dem Heizkörper (1) angeordnet und dazu eingerichtet ist, einen Luftstrom (6) durch den Wärmeübertrager (2) hindurch zu erzeugen,
wobei eine vom Luftstrom (6) angeströmte Stirnfläche (2-1,2-2) des Wärmeübertragers (2) schräg im Heizkörper (1) angeordnet ist, und
wobei in einem Randbereich (10) der Stirnfläche (2-1) und/oder in einem Randbereich (10) der rückseitigen Stirnfläche (2-2) des Wärmeübertragers (2) ein Luftleitelement (11) angeordnet ist, welches ein Durchströmen durch den Randbereich (10) hindurch verhindert und einen den Randbereich (11) anströmenden Teil des Luftstroms (6) in den Wärmeübertrager (2) leitet.

2. Heizkörper (1) nach Anspruch 1, **dadurch gekennzeichnet, dass** die Bauhöhe (H) des Wärmeübertragers (2) größer ist als die Bautiefe (T) des Wärmeübertragers (2).

3. Heizkörper (1) nach Anspruch 2, **dadurch gekennzeichnet, dass** die Bauhöhe (H) mindestens dreimal so groß ist wie die Bautiefe (T).

4. Heizkörper (1) nach einem der vorangegangenen Ansprüche, **dadurch gekennzeichnet, dass** eine Größe und/oder eine Anordnung der Luftleitelemente (11) mit Bezug auf eine entgegenrichtete Strömungsrichtung (7) durch den Wärmeübertrager (2) hindurch symmetrisch ist.

5. Heizkörper (1) nach einem der vorangegangenen Ansprüche, **dadurch gekennzeichnet, dass** eine am Wärmeübertrager (2) beim Leiten der Luft wirksame Länge (L) der Luftleitelemente (11) der Bautiefe (T) des Wärmeübertragers (2) entspricht.

6. Heizkörper (1) nach einem der vorangegangenen Ansprüche, **dadurch gekennzeichnet, dass** das Luftleitelement (11) in einem Querschnitt zumindest zwei Seiten eines Dreiecks ausbildet, wobei eine mit einer der Seiten zusammenfallende Fläche des Luftleitelements (11) an dem Wärmeübertrager (2) angeordnet ist.

7. Heizkörper (1) nach einem der vorangegangenen Ansprüche, **dadurch gekennzeichnet, dass** das Luftleitelement (11) als zumindest teilweise am Wärmeübertrager (2) anliegendes Luftleitblech (12) ausgebildet ist.

8. Verfahren zum Betreiben eines Heizkörpers (1),
wobei mittels eines Gebläses (3) ein Luftstrom (6) durch einen Wärmeübertrager (2), mit einer Stirnfläche (2-1) und einer rückseitigen Stirnfläche (2-2), welche durch eine Bauhöhe (H) und eine Baubreite (B) des Wärmeübertragers (2) definiert sind und durch eine Bautiefe (T) voneinander beabstandet sind, hindurch erzeugt wird,
wobei eine Stirnfläche (2-1,2-2) des Wärmeübertragers (2) vom Luftstrom (6) schräg angeströmt wird,
wobei in einem Randbereich (10) der Stirnfläche (2-1) und/oder in einem Randbereich (10) der rückseitigen Stirnfläche (2-2) des Wärmeübertragers (2) mittels eines Luftleitelements (11) ein Durchströmen durch den Randbereich (10) hindurch verhindert wird und ein den Randbereich (10) anströmender Teil des Luftstroms (6) in den Wärmeübertrager (2) geleitet wird.
